# DEMANDE DE BREVET EUROPEEN

(11) **EP 0 669 267 A1**
(43) Date de publication de la demande: **30.08.1995**
(21) Numéro de dépôt: 95400421.4
(22) Date de dépôt: 28.02.1995
(51) Int. Cl.: B65D 83/00

(54) **Distributeur de produits visqueux**

(30) Priorité: 28.02.1994 FR 9402238
(71) Demandeur: L'OREAL, F-75008 Paris (FR)
(72) Inventeur: Goncalves, Antonin, F-95160 Montmorency (FR)
(74) Mandataire: Leszczynski, André

(57) **Abrégé**

L'invention est relative à un distributeur de produit visqueux comportant un boîtier (2) rigide sensiblement cylindrique muni de deux fentes longitudinales (7) et opposées, une recharge (3) axialement déformable introduite dans le boîtier, apte à contenir le produit et à délivrer une dose de ce produit lorsqu'elle est comprimée, des moyens pour comprimer axialement la recharge, et un mécanisme anti-retour qui ne permet le déplacement des moyens de compression que dans le sens d'une compression de la recharge.

Les moyens pour comprimer axialement la recharge comprennent une barrette (8) engagée dans les fentes (7) transversalement au boîtier (8) et le mécanisme anti-retour est prévu à chaque extrémité de la barrette (8) et sur les bords de chaque fente (7).

## Description

La présente invention concerne un distributeur de produit visqueux, notamment pour réaliser des préparations capillaires.

Les produits qui entrent dans la composition des préparations capillaires, telles que les colorations, font l'objet de précautions d'utilisation particulières.

D'une part, ils doivent être conditionnés à l'abri de l'air pour conserver leurs propriétés chimiques.

D'autre part, lors de la réalisation d'une préparation, ils doivent être apportés en petites doses de manière précise.

Par conséquent, cés produits sont généralement conditionnés en petites quantités, correspondant aux doses utilisées pour réaliser une seule préparation, dans des petits récipients jetables.

Cependant, le coût d'un tel mode de conditionnement est élevé et entre pour une part non négligeable dans le prix de vente du produit conditionné.

De GB-A-2 208 113, on connaît un distributeur de produit comportant un boîtier rigide sensiblement cylindrique, muni de deux fentes longitudinales et opposées, une recharge axialement déformable introduite dans le boîtier, apte à contenir le produit et à délivrer une dose de ce produit lorsqu'elle est comprimée, un disque formant piston logé dans le boîtier pour comprimer axialement la recharge, ledit piston étant muni de protubérances traversant les fentes opposées du boîtier, et une bague déplaçable axialement sur le boîtier par vissage, solidaire en translation du piston par l'intermédiaire desdites entretoises.

Ce dispositif nécessite deux pièces coopérantes pour comprimer la recharge, à savoir le disque formant piston et la bague, qui sont solidarisés en translation par les protubérances du disque.

Il en résulte un prix de revient assez élevé et une fiabilité peu satisfaisante, notamment en raison des frottements qui se produisent entre les pièces et occasionnent l'usure de ces dernières.

En outre, pour empêcher la recharge de se détendre après compression, le disque est réalisé de telle manière qu'il ne peut pas être déplacé en arrière, ce qui implique que le dispositif ne soit utilisé qu'une seule fois.

La présente invention vise à fournir un distributeur de produit visqueux qui permet de conserver le produit à l'abri de l'air dans un récipient de grande contenance et d'en prélever précisément de faibles doses sans altérer le produit qui demeure dans le récipient et qui peut être réutilisé à volonté par remplacement de la recharge, sans dégradation de sa fiabilité de fonctionnement.

Le distributeur selon l'invention est en outre simple et économique.

La présente invention a pour objet un distributeur de produit visqueux comportant un boîtier rigide sensiblement cylindrique muni de deux fentes longitudinales et opposées, une recharge axialement déformable introduite dans le boîtier, apte à contenir le produit et à délivrer une dose de ce produit lorsqu'elle est comprimée, des moyens pour comprimer axialement la recharge, et un mécanisme anti-retour qui ne permet le déplacement des moyens de compression que dans le sens d'une compression de la recharge, caractérisé par le fait que les moyens pour comprimer axialement la recharge comprennent une barrette engagée dans les fentes transversalement au boîtier et que le mécanisme anti-retour est prévu à chaque extrémité de la barrette et sur les bords de chaque fente.

Selon l'invention, on entend par boîtier sensiblement cylindrique un boîtier qui présente, perpendiculairement à un axe longitudinal, une section sensiblement constante, qui peut être par exemple circulaire.

On comprend que le distributeur selon l'invention permet de conserver le produit à l'abri de l'air pendant toute la durée d'utilisation de la recharge et de délivrer une dose de ce produit en comprimant la recharge sans y introduire d'air.

Avantageusement, le boîtier selon l'invention comporte, sur sa paroi latérale externe et au voisinage de l'une des fentes, une graduation qui permet de mesurer la quantité de produit qui est expulsée de la recharge à chaque déplacement de la barrette.

Dans un mode de réalisation préféré de l'invention, la recharge se présente sous la forme d'un cylindre à soufflets.

Dans ce cas, la barrette qui comprime la recharge provoque le raccourcissement du cylindre par rapprochement des soufflets.

Cette configuration de la recharge présente l'avantage de garantir une bonne régularité dans la délivrance de doses de produit, du fait qu'à un déplacement donné de la barrette correspond toujours une même diminution de volume de la recharge.

En d'autres termes, avec une telle recharge, la graduation figurant sur le boîtier comporte des marques régulièrement espacées.

Dans un mode de réalisation préféré de l'invention, le mécanisme anti-retour prévu à chaque extrémité de la barrette et sur les bords de chaque fente est constitué par un cliquet sur la barrette et par une crémaillère sur chaque fente.

Dans le but de mieux faire comprendre l'invention, on va en décrire maintenant un mode de réalisation donné à titre d'exemple non limitatif de la portée de l'invention, en référence au dessin annexé dans lequel:
- la figure 1 est une vue en perspective d'un distributeur selon un mode de réalisation de l'invention,
- la figure 2 est une vue en coupe selon II-II de la figure 1,
- la figure 3 est une demi-vue en coupe selon III-III de la figure 1,
- la figure 4 est une vue analogue à celle de la figure 2, le boîtier étant mis en place sur un bol de mélange, et
- la figure 5 est une vue analogue à celle de la figure 4, après délivrance d'une dose de produit.

Le distributeur 1 représenté à la figure 1 comporte un boîtier rigide 2 sensiblement cylindrique à base circulaire qui renferme intérieurement une recharge étanche et déformable 3.

La recharge 3 se présente sous la forme d'un cylindre à soufflets.

Le boîtier 2 est fermé à son extrémité supérieure 2a et ouvert à son extrémité inférieure 2b où il comporte un filetage externe 4.

La recharge 3 est solidaire d'un capuchon 5 muni d'un obturateur 6, ledit capuchon 5 étant vissé sur le filetage externe 4 du boîtier 2 et fermant l'extrémité inférieure 2b de ce dernier.

Le boîtier 2 comporte, sur sa paroi latérale, deux fentes 7 opposées qui s'étendent parallèlement à son axe. Sur la figure 1, seule une fente est visible.

Une barrette 8 s'étend transversalement au boîtier 2 au travers des deux fentes 7. La barrette 8 comporte une partie centrale 8a destinée à comprimer la recharge 3 et deux parties d'extrémité 8b destinées à coulisser entre les fentes 7.

Conformément à un mode de réalisation préféré de l'invention, un cliquet 9, visible sur la figure 3, est prévu sur chaque partie d'extrémité 8b de la barrette 8 pour coopérer avec des crémaillères 10 réalisées sur les bords de chaque fente 7.

Ainsi, la barrette 8 ne peut se déplacer qu'en direction de l'extrémité inférieure 2b du boîtier 2, c'est-à-dire dans le sens d'une compression de la recharge 3.

Grâce à ce mécanisme anti-retour, la recharge 3 conserve, après chaque délivrance d'une dose de produit, un volume correspondant à la quantité de produit qu'elle contient, ce qui empêche toute introduction d'air dans ladite recharge 3.

Pour assurer son maintien transversal, la barrette 8 comporte deux disques incurvés 11, distants d'une longueur légèrement supérieure au diamètre du boîtier 2.

Le distributeur s'utilise comme suit.

Pour mettre en place une nouvelle recharge 3 à l'intérieur du boîtier 2, on positionne la barrette 8 en position haute, c'est-à-dire au premier cran de chaque crémaillère 10.

A cet effet, on engage la barrette 8 au travers des évidements 12 prévus à cet effet à l'extrémité supérieure de chaque fente 7, ces évidements 12 présentant des dimensions légèrement supérieures à celles de disques incurvés 11.

On introduit ensuite la recharge 3 dans le boîtier 2, par son extrémité inférieure 2b qui est ouverte.

Le capuchon 5 de la recharge est alors vissé sur le filetage 4 du boîtier 2.

On déplace enfin la barrette 8 jusqu'à ce qu'elle vienne prendre appui contre l'extrémité supérieure de la recharge 3. Le distributeur est prêt à l'emploi.

Les figures 4 et 5 illustrent une utilisation de ce distributeur.

Comme on le voit sur la figure 4, on ouvre l'obturateur 6 du capuchon 5 de la recharge 3 et l'on place le distributeur au dessus d'un bol de mélange 13 dans lequel on désire réaliser une préparation.

Pour délivrer une dose de produit, on exerce une pression dirigée vers le bas, comme indiqué par les flèches 14, sur les deux parties d'extrémité 8b de la barrette 8, pour déplacer cette dernière jusqu'à une valeur souhaitée de la graduation 15 figurant sur le boîtier 2.

Le déplacement de la barrette 8 provoque l'écrasement de la recharge 3, laquelle expulse la quantité désirée de produit.

On referme alors l'obturateur 6, le distributeur se trouve dans l'état représenté à la figure 5.

Grâce au mécanisme anti-retour constitué par les cliquets 9 et les crémaillères 10, la recharge 3 demeure comprimée jusqu'à une nouvelle utilisation du distributeur.

Lorsque la recharge 3 est vide, elle est extraite du boîtier 2 par dévissage du capuchon 5.

La barrette 8 est également extraite du boîtier 2 par les évidements 16 prévus à l'extrémité inférieure de chaque fente 7 pour être remise en place à la partie supérieure du boîtier 2 au travers des évidements 12.

On comprend que grâce aux évidements 12 et 16, la barrette 8 peut être facilement ramenée en position initiale pour une nouvelle utilisation du dispositif, et ce sans usure particulière du mécanisme anti-retour, du fait notamment que ce dernier n'est aucunement contraint de fonctionner en sens inverse, c'est-à-dire en permettant à la barrette de se déplacer en direction de sa position initiale.

Ce mécanisme anti-retour procure en outre une bonne fiabilité de fonctionnement, du fait notamment qu'il est composé de deux pièces seulement, à savoir la barrette et les bords des fentes, sans que ces deux pièces ne subissent des frottements excessifs qui pourraient occasionner leur usure prématurée.

Il est bien entendu que le mode de réalisation qui vient d'être décrit ne présente aucun caractère limitatif et qu'il pourra recevoir toute modification désirable sans sortir pour cela du cadre de l'invention.

## Revendications

1. Distributeur de produit visqueux comportant un boîtier (2) rigide sensiblement cylindrique muni de deux fentes longitudinales (7) et opposées, une recharge (3) axialement déformable introduite dans le boîtier, apte à contenir le produit et à délivrer une dose de ce produit lorsqu'elle est comprimée, des moyens pour comprimer axialement la recharge, et un mécanisme anti-retour qui ne permet le déplacement des moyens de compression que dans le sens d'une compression de la recharge, caractérisé par le fait que les moyens pour comprimer axialement la recharge comprennent une barrette (8) engagée dans les fentes (7) transversalement au boîtier (8) et que le mécanisme anti-retour est prévu à chaque extrémité de la barrette (8) et sur les bords de chaque fente (7).

2. Distributeur selon la revendication 1, caractérisé par le fait que le boîtier (2) comporte des évidemments (12,16) aux extrémités de chaque fente (7), ces évidements (12,16) présentant des dimensions légèrement supérieures à celles de la barrette (8), de manière à permettre l'introduction et l'extraction de cette dernière dans le boîtier (2).

3. Distributeur selon l'une quelconque des revendications 1 et 2, caractérisé par le fait que le mécanisme anti-retour prévu à chaque extrémité de la barrette (8) et sur les bords de chaque fente (7) est constitué par un cliquet (9) sur la barrette (8) et par une crémaillère (10) sur chaque fente (7).

4. Distributeur selon l'une quelconque des revendications 1 à 3, caractérisé par le fait que le boîtier (2) comporte, sur sa paroi latérale externe et au voisinage de l'une des fentes (7), une graduation (15) qui permet de mesurer la quantité de produit qui est expulsée de la recharge (3) à chaque déplacement de la barrette (8).

5. Distributeur selon l'une quelconque des revendications 1 à 4, caractérisé par le fait que la recharge (3) se présente sous la forme d'un cylindre à soufflets.
